# EUROPÄISCHE PATENTSCHRIFT

(11) **EP 0 539 764 B1**
(45) Veröffentlichungstag und Bekanntmachung des Hinweises auf die Patenterteilung: **12.04.1995**
(21) Anmeldenummer: 92116994.2
(22) Anmeldetag: 05.10.1992
(51) Int. Cl.: B25C 5/02

(54) **Handheftgerät**
Hand stapler
Agrafeuse à main

(30) Priorität: 30.10.1991 DE 9113508 U
(43) Veröffentlichungstag der Anmeldung: 05.05.1993
(73) Patentinhaber: Erwin Müller GmbH & Co., D-49808 Lingen (DE)
(72) Erfinder: Quaing, Reinhard, Ing., W-4448 Emsbüren (DE)
(74) Vertreter: Schirmer, Siegfried, Dipl.-Ing.

(56) Entgegenhaltungen:
- BE-A- 454 875
- DE-A- 2 856 621
- DE-U- 8 904 291
- FR-A- 2 281 192
- FR-A- 2 454 355
- GB-A- 641 908
- US-A- 2 915 753

## Beschreibung

Die Erfindung betrifft ein Handheftgerät gemäß dem Oberbegriff des Anspruchs 1.

Bei den bekannten Handheftgeräten (Siehe z.B. GB-A-641 908) wird das am Oberteil befestigte Stoßmesser zusammen mit dem Oberteil so nach unten in Richtung der Grundplatte gedrückt, daß von dem im Magazin befindlichen Klammerstab die vorderste Heftklammer abgeschert und über den Ausstoßkanal des Magazins in das zu heftende Gut eingedrückt und auf der Heftplatte entsprechend der vorgegebenen Richtung abgebogen wird. Die Rückstellung des Stoßmessers erfolgt zusammen mit dem Oberteil nach Abschluß des Heftvorgangs durch eine Druckfeder, beispielsweise durch eine vorgeformte Blattfeder oder zylindrische Wendelfeder.

Die Montage für den exakten Sitz dieser Rückstellfedern ist zeitaufwendig und teilweise kompliziert.

Der Erfindung liegt die Aufgabe zugrunde, eine Rückstellfeder so auszubilden, daß eine einfache und montagefreundliche Lagerung möglich ist.

Diese Aufgabe wird erfindungsgemäß durch ein Handheftgerät nach Anspruch 1 gelöst. Zweckmäßigerweise sind die Haken aus dem Oberteil ausgeschert. In Ausgestaltung der Erfindung liegen der Steg und die sich rechtwinklig daran anschließenden Teile der Flansche in einer Ebene und verlaufen die Flansche anschließend aus dieser Ebene abgewinkelt, wobei die abgewinkelten Teile der Flansche annähernd in ihrer Mitte zueinander abgewinkelt sind und anschließend in einem geringeren Abstand parallel zueinander weiterverlaufen. Zweckmäßigerweise liegen alle abgewinkelten parallel verlaufenden Teile der Flansche in einer Ebene. Nach einer weiteren Ausbildung der Erfindung sind die Enden der Flansche zueinander weisend nach innen abgewinkelt, wobei die Endabwinklungen der Flansche schräg aus der Ebene der abgewinkelten und parallel verlaufenden Teile der Flansche herausgeführt sind.

Zweckmäßige Ausgestaltungen der Erfindung sind in den übrigen Unteransprüchen aufgezeigt.

Die erfindungsgemäß ausgebildete U-förmige Stabfeder läßt sich einfach und schnell in die gegenläufig abgewinkelten Haken eindrehen, wodurch in horizontaler Richtung eine ausreichende Lagerung gewährleistet ist. Vorzugsweise ist die Stabfeder durch die Seitenwände des Oberteils seitlich gesichert. Besonders vorteilhaft ist die Endausbildung der Flansche. Bei einem Druck auf die aus der Ebene der Flansche schräg verlaufenden Abwinklungen entsteht eine seitwärts nach außen gerichtete Bewegung der Flansche zur Wandung des Oberteils hin. Diese Ausbildung gewährleistet, daß die Stabfeder nicht auf den im Magazin gelagerten Klammerstab aufliegt und dadurch den Heftvorgang weder blockieren noch einschränken kann.

Ein Ausführungsbeispiel der Erfindung ist in der Zeichnung dargestellt und wird nachfolgend näher beschrieben. Es zeigen:
- Fig. 1: eine Unteransicht eines Oberteils mit eingelegter Stabfeder und
- Fig. 2: einen Schnitt nach Linie A - B der Fig. 1.

Die zur Zurückstellung des Stoßmessers dienende Rückstellfeder ist durch eine U-förmige Stabfeder 1 gebildet, deren Steg 1' in zwei gegenläufig abgewinkelten Haken 2, die aus dem Oberteil 3 ausgeschert sind, gelagert. Die Flansche 1'' der Stabfeder 1 verlaufen zunächst in einer Ebene mit dem Steg 1' und sind anschließend vom Steg wegweisend abgewinkelt. Die abgewinkelten Teile der Flansche 1'' sind annähernd in ihrer Mitte zueinander abgewinkelt und verlaufen anschließend in einem geringeren Abstand parallel zueinander weiter. Alle abgewinkelten parallel verlaufenden Teile der Flansche 1'' liegen in einer Ebene. Außerhalb dieser gemeinsamen Ebene verlaufen die Enden 4 der beiden Flansche 1'', die zueinander weisend schräg nach innen abgewinkelt sind.

Die Länge der in der Ebene des Steges 1' verlaufenden Teile der Flansche 1'' verhält sich zur Länge der nach oben abgewinkelten Teile der Flansche 1'' annähernd wie 1 : 2. Da die Länge des Steges 1' der lichten Breite des Oberteils 3 entspricht, liegen die in der Ebene des Steges 1' verlaufenden Teile der Flansche 1'' an den Seitenwänden des Oberteils 3 an.

### Aufstellung der Bezugszeichen:

- 1: U-förmige Stabfeder
- 1': Steg
- 1'': Flansche
- 2: Haken
- 3: Oberteil
- 4: Endabwinklung

## Patentansprüche

1. Handheftgerät mit einer Grundplatte, einem Magazin und einem gelenkig an einem Bock der Grundplatte angeordneten Gehäuseoberteil (3), wobei im Gehäuseoberteil (3) ein zusammen mit dem Gehäuseoberteil (3) bewegbares Stoßmesser eingehängt ist und das Stoßmesser zur Abscherung der vordersten sich im Magazin befindlichen Heftklammer eines Klammerstabes relativ zum Magazin beweglich angeordnet ist, wobei zur Rückstellung des Stoßmessers in die Ausgangsposition zwischen dem Gehäuseoberteil (3) und dem Magazin eine Rückstellfeder angeordnet ist, dadurch gekennzeichnet, daß die Rückstellfeder durch eine U-förmige Stabfeder (1) gebildet ist, die mit ihrem Steg (1') in zwei gegenläufig abgewinkelten Haken (2) des Gehäuseoberteils (3) gelagert ist, so daß der Steg (1') der Stabfeder (1) in die Haken (2) des Gehäuseoberteils (3) eindrehbar ist.

2. Handheftgerät nach Anspruch 1, dadurch gekennzeichnet, daß die Haken (2) aus dem Oberteil (3) ausgeschert sind.

3. Handheftgerät nach Anspruch 1 oder 2, dadurch gekennzeichnet, daß der Steg (1') und die sich rechtwinkelig daran anschließenden Teile der Flansche (1'') in einer Ebene liegen und die Flansche (1'') anschließend aus dieser Ebene abgewinkelt verlaufen.

4. Handheftgerät nach einem der Ansprüche 1 bis 3, dadurch gekennzeichnet, daß die abgewinkelten Teile der Flansche (1'') annähernd in ihrer Mitte zueinander abgewinkelt sind und anschließend in einem geringern Abstand parallel zueinander weiterverlaufen.

5. Handheftgerät nach einem der Ansprüche 1 bis 4, dadurch gekennzeichnet, daß alle abgewinkelten parallel verlaufenden Teile der Flansche (1'') in einer Ebene liegen.

6. Handheftgerät nach einem der Ansprüche 1 bis 5, dadurch gekennzeichnet, das die Enden der Flansche (1'') zueinander weisend nach innen abgewinkelt verlaufen.

7. Handheftgerät nach Ansprüch 6, dadurch gekennzeichnet, daß die Endabwinklungen (4) der Flansche (1'') schräg aus der Ebene der abgewinkelt und parallel verlaufenden Teile der Flansche (1'') herausgeführt sind.

8. Handheftgerät nach einem der Ansprüche 1 bis 7, dadurch gekennzeichnet, daß sich die Länge der in der Ebene des Stegs (1') verlaufenden Teile der Flansche (1'') zur Länge der abgewinkelten Teile der Flansche (1'') annähernd wie 1 : 2 verhält.

9. Handheftgerät nach einem der Ansprüche 1 bis 8 dadurch gekennzeichnet, daß die Länge des Stegs (1') der Stabfeder (1) annähernd der lichten Breite des Oberteils (3) entspricht und die rechtwinkelig an den Steg (1') anschließenden Teile der Flansche (1'') an den zugeordneten Seitenwänden des Oberteils (3) anliegen.

## Claims

1. Hand stapler with a base plate, a magazine and an upper housing part (3), which is articulatedly arranged at a pedestal of the base plate, wherein a plunger blade, which is movable together with the upper housing part (3), is hooked into the upper housing part (3) and the plunger blade is arranged to be movable relative to the magazine for the shearing-off of the foremost staple of a staple rod disposed in the magazine, wherein a restoring spring is arranged between the upper housing part (3) and the magazine for the restoration of the plunger blade into the initial position, characterised thereby, that the restoring spring is formed by a U-shaped bar spring (1), which is borne by its web (1') in two hooks (2), which are bent over in opposite sense, of the upper housing part (3) so that the web (1') of the bar spring (1) is turnable into the hooks (2) of the upper housing part (3).

2. Hand stapler according to claim 1, characterised thereby, that the hooks (2) are sheared out of the upper part (3).

3. Hand stapler according to claim 1 or 2, characterised thereby, that the web (1') and these parts of the flanges (1''), which adjoin at right angles thereat, lie in one plane and the flanges (1'') adjoiningly extend bent out of this plane.

4. Hand stapler according to one of the claims 1 to 3, characterised thereby, that the bent-over parts of the flanges (1'') are bent over one towards the other approximately in their centre and adjoiningly extend further one parallelly to the other at a smaller spacing.

5. Hand stapler according to one of the claims 1 to 4, characterised thereby, that all bent-over parallelly extending parts of the flanges (1'') lie in one plane.

6. Hand stapler according to one of the claims 1 to 5, characterised thereby, that the ends of the flanges (1'') extend bent over inwardly and pointing one towards the other.

7. Hand stapler according to claim 6, characterised thereby, that the bent-over end portions (4) of the flanges (1'') are led obliquely out of the plane of those parts of the flanges (1''), which extend bent over and parallelly.

8. Hand stapler according to one of the claims 1 to 7, characterised thereby, that the length of those pats of the flanges (1''), which extend in the plane of the web (1'), to the length of the bent-over parts of the flanges (1'') is in the ratio of 1:2.

9. Hand stapler according to one of the claims 1 to 8, characterised thereby, that the length of the web (1') of the bar spring (1) corresponds approximately to the clear width of the upper part (3) and those parts of the flanges (1''), which adjoins at right angles at the web (1'), lie against the associated side walls of the upper part (3).

## Revendications

1. Agrafeuse manuelle avec une plaque de base, un magasin et une partie supérieure de boîtier (3) disposé sur une quenouillère de la plaque de base, dans laquelle est accrochée dans la partie supérieure de boîtier (3) une lame d'enfoncement qui peut se déplacer en même temps que la partie supérieure du boîtier (3) et la lame d'enfoncement, servant à découper l'agrafe qui se trouve la plus en avant dans le chargeur et qui fait partie d'une barrette d'agrafes, est disposée de façon relativement mobile par rapport au magasin, un ressort de rappel servant à ramener la lame d'enfoncement dans sa position de départ étant disposé entre la partie supérieure du boîtier (3) et le chargeur, agrafeuse manuelle caractérisée en ce que le ressort de rappel est constitué par un ressort à barreau en forme d'U (1), qui est monté avec son âme 1' prise dans deux crochets (2), coudés en sens contraire, de la partie supérieure du boîtier (3), de telle sorte que l'âme (1') du ressort à barreau (1) puisse tourner dans les crochets (2) de la partie supérieure du boîtier (3) .

2. Agrafeuse manuelle selon la revendication 1, caractérisée en ce que les crochets (2) sont découpés à partir de la partie supérieure (3) .

3. Agrafeuse manuelle selon la revendication 1 ou 2, caractérisée en ce que l'âme (1') et les parties des ailes (1'') qui s'y raccordent à angle droit se trouvent dans un même plan et en ce que les ailes (1'') s'étendent ensuite en formant un angle à partir de ce plan.

4. Agrafeuse manuelle selon l'une des revendications 1 à 3, caractérisée en ce que les parties repliées des ailes (1'') sont repliées l'une vers l'autre approximativement en leur milieu et s'étendent ensuite pour continuer parallèlement l'une à l'autre à une distance plus faible l'une de l'autre.

5. Agrafeuse selon l'une des revendications 1 à 4, caractérisée en ce que toutes les parties repliées s'étendant parallèlement des ailes (1'') se trouvent dans un même plan.

6. Agrafeuse selon l'une des revendications 1 à 5 caractérisée en ce que les extrémités des ailes (1'') s'étendent l'une vers l'autre en étant repliées de façon à se diriger vers l'intérieur.

7. Agrafeuse selon la revendication 6, caractérisée en ce que les coudes terminaux (4) des ailes (1'') sont réalisés obliquement à partir du plan des parties des ailes (1'') qui s'étendent en faisant un angle et en étant parallèles.

8. Agrafeuse selon l'une des revendications 1 à 7, caractérisée en ce que la longueur des parties, qui s'étendent dans le plan de l'âme (1'), des ailes (1'') est par rapport à la longueur des parties repliées des ailes (1'') approximativement dans le rapport de 1 à 2.

9. Agrafeuse selon l'une des revendications 1 à 8 caractérisée en ce que la longueur de l'âme (1') du ressort à barreau (1) correspond à peu près à la largeur libre de la partie supérieure (3) et en ce que les parties des ailes (1'') qui se raccordent à angle droit à l'âme (1') reposent sur les parois latérales correspondantes de la partie supérieure (3).
